# EUROPÄISCHE PATENTSCHRIFT

(11) **EP 0 789 107 B1**
(45) Veröffentlichungstag und Bekanntmachung des Hinweises auf die Patenterteilung: **06.11.2002**
(21) Anmeldenummer: 97101711.6
(22) Anmeldetag: 08.06.1991
(51) Int. Cl.: D21F 1/00

(54) **Stoffauflauf für Papiermaschinen**
Headbox for papermaking machines
Caisse de tête de machines à papier

(30) Priorität: 20.06.1990 DE 4019593
(43) Veröffentlichungstag der Anmeldung: 13.08.1997
(62) Teilanmeldung aus: 91109409.2
(73) Patentinhaber: Voith Paper Patent GmbH, 89522 Heidenheim (DE)
(72) Erfinder: Heinzmann, Helmut, 89558 Böhmenkirch (DE); Heuser, Udo, 89555 Steinheim (DE)

(56) Entgegenhaltungen:
- DE-A- 3 244 055
- DE-A- 3 628 699
- FR-A- 2 631 353

## Beschreibung

Die Erfindung betrifft einen Stoffauflauf einer Papiermaschine gemäß dem Oberbegriff von Patentanspruch 1. Ein solcher Stoffauflauf ist aus der FR-A-2 631 353 bekannt geworden.

Ein Stoffauflauf soll die Papierstoffsuspension spätestens vor dem Auslaufspalt derart vergleichmäßigen, daß sowohl die Stoffdichte (Fasermasse pro Volumeneinheit) über die Breite des Stoffauflaufes konstant ist, als auch die Orientierung der Faser. Beides sind wichtige Voraussetzungen dafür, daß das fertige Papier sowohl ein einwandfreies Flächengewichtsund Dickenprofil über die Bahnbreite hat, als auch flach liegt und nicht zum Rollen neigt.

Im Betrieb einer Papiermaschine gibt es zahlreiche Störfaktoren, die den beiden genannten Anforderungen entgegenstehen. Zu diesen Störfaktoren gehören beispielsweise Temperaturschwankungen, Druckschwankungen und Fertigungstoleranzen.

Die Patentschrift DE-A-35 14 554 befaßt sich mit denselben Problemen, wie hier beschrieben. Dort wurde bereits erkannt, daß es darauf ankommt, sowohl die Stoffdichte über die Breite des Stoffauflaufes hinweg konstant zu halten, als auch die Faserorientierung zu beherrschen, so daß möglichst keine Querströmungen im Auslaufkanal auftreten. Dabei wird vor allem vorgeschlagen, die Stoffdichte örtlich zu verändern, d.h. je nach Bedarf an bestimmten Stellen die Stoffdichte zu verändern. Dabei bleibt jedoch offen, auf welche Art und Weise dies vorgenommen werden soll.

Es ist ferner bekannt, die Weite des Auslaufspaltes zu verändern, beispielsweise durch Gewindespindeln zum Verschwenken oder Verbiegen der Oberlippe - siehe z.B. DE-PS 29 42 966 oder DE-OS 35 35 849. Hierdurch kann der Durchsatz der Suspension örtlich verändert werden.

Gleichzeitig wird jedoch auch die Strömungsrichtung örtlich beeinflußt, und damit auch die Faserorientierung. Durch eine örtliche Spaltverengung wird nämlich den Fasern an den Engstellen eine andere Strömungsrichtung erteilt, als an anderen Stellen des Auslaufspaltes. Dies bedeutet, daß zwar die Stoffdichte durch diese sogenannte Verdrängungsregelung über die Breite des Stoffauflaufes gleichmäßig gemacht werden kann, daß jedoch die an sich gute Faserorientierung wieder zerstört wird. Wünschenswert wäre somit, die beiden Parameter, nämlich Stoffdichte und Faserorientierung, unabhängig voneinander beeinflussen zu können.

Aus der FR-A-2,631 353 ist es bekannt, zum Zwecke der Regelung des Flächengewichtsprofils des Stoffstroms im Auslaufkanal einer Papiermaschine einem dem Auslauf vorgeschalteten Verteiler mehrere Speiseströme einer Stoffsuspension zuzuführen, wobei jeder Speisestrom in einem Mischkasten gebildet wird, dem einerseits in regelbarer Weise eine verdickte Suspension und andererseits ebenfalls in regelbarer Weise eine Flüssigkeit zugeführt wird, so daß über die Regelung eine Stoffsuspension unterschiedlicher Dichte erzeugt werden kann. Mittels dieses bekannten Verfahrens läßt sich das Flächengewichts-Querprofil durch Beeinflussung der einzelnen, dem Verteiler zugeführten Suspensionsströme beeinflussen und korrigieren, aber es sind keine Maßnahmen offenbart, die von dieser Korrekturmöglichkeit unabhängig auch eine Korrektur des Faserorientierungs-Querprofils der Papierbahn ermöglichen würde.

Die Erfinder haben erkannt, daß die Patentschrift DE-A-35 14 554 grundsätzlich den richtigen Weg zeigt. Sie haben sich darüber hinaus die Aufgabe gestellt, einen Stoffauflauf anzugeben, der es ermöglicht, die beiden Parameter Stoffdichte und Faserorientierung auf praktikable und zuverlässige Weise unabhängig voneinander zu beeinflussen.

Diese Aufgabe wird durch die kennzeichnenden Merkmale von Patentanspruch 1 gelöst. Besonders vorteilhafte Ausgestaltungen des Stoffauflaufs nach Patentanspruch 1 sind in den Unteransprüchen angegeben.

Der Grundgedanke der Erfindung besteht somit darin, den Stoffauflauf zu sektionieren, was an sich bekannt ist, und den einzelnen Sektionen Teilströme (Sektionsströme) zuzuführen, deren Betriebsparameter (Durchsatz, Stoffdichte) wiederum für sich alleine einstellbar sind. Die Sektionsströme Q_{M} speisen jeweils eine Sektion. Die Sektionsströme werden am besten außerhalb des Stoffauflaufes getrennt geführt und erst im Stoffauflauf miteinander vereinigt. Jeder Sektionsstrom als solcher entsteht seinerseits durch Zusammenführen zweier Regelströme. Je nach Mischungsverhältnis dieser Regelströme läßt sich die Beschaffenheit des Sektionsstromes aufs Genaueste einstellen.

Ein praktischer Fall kann wie folgt aussehen: Es wird bei der Qualitätskontrolle der Papierbahn festgestellt, daß das Flächengewichtsprofil an einer bestimmten Stelle der Bahnbreite vom Sollwert in unzulässiger Wei se abweicht. Demgemäß muß die Stoffdichte der Suspension im Stoffauflauf an dieser Stelle des Stoffauflaufes entsprechend korrigiert werden. Gemäß der Erfindung läßt sich dies durch Verändern der Konzentration C_{M} des betreffenden Sektionsstromes durchführen. Die notwendige Änderung dC_{M} läßt sich aus einer Massenbilanz ermitteln. Die resultierende (korrigierte) Konzentration C_{M} ist einzig und allein abhängig von Verhältnis der vorausgeschalteten Regelströme Q_{H}/Q_{L}. Der korrigierte Wert C_{M} wird somit als Basis einer Verhältnisregelung ausgenutzt, indem er als Sollwert verwendet wird (siehe Figur 1). Die Verhältnisregelung stellt das neue Regelvolumen-Strömungsverhältnis ein. Dabei ändert sich auch Q_{L}. Da aber der Volumenstrom des Mischungsteilstromes konstant bleiben muß, wird der Regelvolumenstrom Q_{H} entsprechend der Kontinuitätsgleichung korrigiert. Diese Regelung kann auch nach dem Schema in Fig. 1a durchgeführt werden. Hierzu müssen die Sollwertänderungen der Regelvolumenströme für die neue Konzentration C_{M} berechnet und dem Regler vorgegeben werden.

### Volumenstromregelung

Im Stoffauflauf können Querströmungen der Suspension in der Stoffauflaufdüse z.B. durch Randeinflüsse auftreten. Diese führen dann zu einer unerwünschten Beeinflussung der Faserorientierung. Die Ursache hierfür liegt bei bekannten Stoffaufläufen in unterschiedlichen Volumenströmen über die Stoffauflaufbreite.

Bei dieser Regelaufgabe bleibt die Konzentration C_{M} konstant. Der errechnete, notwendige Volumenstrom Q_{H} wird als Sollwert dem Regler vorgegeben (Fig. 1a). Nach dem Schema von Fig. 1b müssen zwei errechnete Volumenströme C_{H} und Q_{L} den Reglern als neue Sollwerte vorgegeben werden.

### Anwendungsmöglichkeiten

Das Verfahren läßt sich auf alle Stoffauflauf-Typen (Einlagen-, Mehrlagen-, Stoffaufläufe für Spaltformer, Langsieb mit und ohne Schwingungsdämpfer, ein oder zwei Rohrbündel usw.) anwenden.
- Fig. 2 - 5:: Die Summe der Mischungsteilströme entsprechen dem Gesamtzulaufstrom zum Stoffauflauf. Dadurch wird das konventionelle Verteilrohr ersetzt. Der Mischer liegt außerhalb des Stoffauflaufs.
- Fig. 6-11:: Der Mischungsteilstrom einer Sektion ist nur eine Teilmenge des Gesamtstromes der Sektion. Der Reststrom wird konventionell zugeführt.
- Fig. 6:: Mischungsteilströme werden im ersten Rohrbündel zugeführt. Diese können auch durch Trennwände nach Fig. 3a auf einem Teil des Strömungsweges voneinander getrennt werden.
- Fig. 7 - 8:: Zuführung des Mischungsteilstromes in den Kanal zwischen den Rohrbündeln (z.B. Lochplatten).
- Fig. 9 - 10:: Direkte Zuführung des Mischungsteilstromes in eine oder mehrere Rohrzeilen des Turbulenzeinsatzes einer Sektion.
- Fig. 11:: Zuführung in den Düsenraum.

Man kann der Stoffauflauf-Sektion anstelle des Mischungs-Teilstromes auch zwei Regelströme zuführen. Der Einströmraum ist dann so gestaltet, daß sich die beiden Ströme miteinander durchmischen. Der Mischer befindet sich hierbei innerhalb des Stoffauflaufes.

## Patentansprüche

1. Stoffauflauf einer Papiermaschine zum Herstellen einer Papierbahn aus einer Stoffsuspension mit den folgenden Merkmalen:
a) der Stoffauflauf weist einen Verteiler zum Verteilen der Stoffsuspension über die Arbeitsbreite der Papiermaschine, sowie eine eine Vielzahl von Löchern oder Kanälen aufweisende Führungsvorrichtung und einen maschinenbreiten Auslaufkanal mit Auslaufspalt auf;
b) der Stoffauflauf ist über seine Breite hinweg in Sektionen unterteilt und jeder Sektion wird ein Teilstrom der Stoffsuspension zugeführt;
c) jeder Teilstrom wird in einem Mischer aus wenigstens zwei Regelströmen unterschiedlicher Stoffdichte (C_{H}, C_{L}) gebildet, so daß durch Verändern des Durchsatzes (Q_{H}, Q_{L}) der Regelströme einerseits die Stoffdichte (C_{M}) jedes Teilstromes und andererseits der Durchsatz (Q_{M}) jedes Teilstromes individuell einstellbar sind;
**dadurch gekennzeichnet, daß** zwecks Korrektur des Flächengewichts-Querprofiles der fertigen Papierbahn die Stoffdichte (C_{M}) eines Teilstromes am Ausgang eines Mischers durch Verändern des Durchsatzes (Q_{H}, Q_{L}) der Regelströme mittels eines Reglers einstellbar ist, wobei die Durchsätze (Q_{H}, Q_{L}) der Regelströme derart aufeinander abgestimmt werden, daß der Durchsatz (Q_{M}) des betroffenen Teilstromes unverändert bleibt, und/oder zwecks Korrektur des Faserorientierungs-Querprofiles der fertigen Papierbahn der Durchsatz (Q_{M}) eines Teilstromes am Ausgang eines Mischers durch Verändern des Durchsatzes (Q_{H}, Q_{L}) der Regelströme mittels des Reglers unter Konstanthaltung der Stoffdichte (C_{M}) des betroffenen Teilstromes einstellbar ist.

2. Stoffauflauf nach Anspruch 1,
**dadurch gekennzeichnet,**
**daß** die Teilströme außerhalb des Stoffauflaufs getrennt geführt und im Stoffauflauf miteinander vereinigt sind.

3. Stoffauflauf nach Anspruch 1,
**dadurch gekennzeichnet,**
**daß** sich die Mischer innerhalb des Stofflaufs befinden und dazu der jeweilige Einströmraum so gestaltet ist, daß sich die beiden Teilströme miteinander durchmischen.

4. Stoffauflauf nach einem der vorhergehenden Ansprüche,
**dadurch gekennzeichnet,**
**daß** der zugeführte Teilstrom jeder Sektion eine Teilmenge des Gesamtstroms der Sektion bildet und der Reststrom konventionell zugeführt ist.

5. Stoffauflauf nach Anspruch 4,
**dadurch gekennzeichnet,**
**daß** jeder Teilstrom direkt einer oder mehreren Rohrzeilen eines Turbulenzeinsatzes einer Sektion zugeführt ist.

6. Stoffauflauf nach Anspruch 4,
**dadurch gekennzeichnet,**
**daß** jeder Teilstrom einem Kanal zwischen zwei zum Beispiel aus Lochplatten bestehenden Rohrbündeln zugeführt ist.

7. Stoffauflauf nach Anspruch 4,
**dadurch gekennzeichnet,**
**daß** eine Zuführung der Teilströme in den Düsenraum vorgesehen ist.

8. Stoffauflauf nach einem der vorhergehenden Ansprüche,
**dadurch gekennzeichnet,**
**daß** eine Ausbildung als Einlagen-Stoffauflauf vorgesehen ist.

9. Stoffauflauf nach einem oder mehreren der Ansprüche 1 bis 7,
**dadurch gekennzeichnet,**
**daß** eine Ausbildung als Mehrlagen-Stoffauflauf vorgesehen ist.

## Claims

1. Flowbox for a papermaking machine for producing a paper web from a stock suspension, having the following features:
a) the flowbox has a distributor for distributing the stock suspension over the working width of the papermaking machine, and a guide device having a large number of holes or channels and a machine-width outlet channel with an outlet gap;
b) the flowbox is subdivided into sections over its width and each section is fed with a partial stream of the stock suspension;
c) each partial stream is formed in a mixer from at least two control streams of different consistency (C_{H}, C_{L}), so that by varying the throughput (Q_{H}, Q_{L}) of the control steams, firstly the consistency (C_{M}) of each partial stream and secondly the throughput (Q_{M}) of each partial stream can be adjusted individually;
**characterized in that** for the purpose of correcting the transverse grammage profile of the finished paper web, the consistency (C_{M}) of a partial stream at the outlet of a mixer can be adjusted by varying the throughput (Q_{H}, Q_{L}) of the control streams by means of a controller, the throughputs (Q_{H}, Q_{L}) of the control streams being co-ordinated with one another in such a way that the throughput (Q_{M}) of the affected partial stream remains unchanged and/or, for the purpose of correcting the transverse fibre orientation profile of the finished paper web, the throughput (Q_{M}) of a partial stream at the outlet of a mixer can be adjusted by varying the throughput (Q_{H}, Q_{L}) of the control streams by means of the controller while keeping the consistency (C_{M}) of the affected partial stream constant.

2. Flowbox according to Claim 1, **characterized in that** the partial streams are directed separately outside the flowbox and are combined with each other in the flowbox.

3. Flowbox according to Claim 1, **characterized in that** the mixers are located within the flowbox and, for this purpose, the respective inflow chamber is configured in such a way that the two partial streams mix thoroughly with each other.

4. Flowbox according to one of the preceding claims, **characterized in that** the partial stream fed to each section forms a subset of the total stream to the section, and the remaining stream is fed conventionally.

5. Flowbox according to Claim 4, **characterized in that** each partial stream is fed directly to one or more rows of pipes of a turbulence insert of a section.

6. Flowbox according to Claim 4, **characterized in that** each partial stream is fed to a channel between two bundles of pipes, for example comprising perforated plates.

7. Flowbox according to Claim 4, **characterized in that** provision is made to feed the partial streams into the nozzle chamber.

8. Flowbox according to one of the preceding claims, **characterized in that** a design as a single-ply flowbox is provided.

9. Flowbox according to one or more of Claims 1 to 7, **characterized in that** a design as a multi-ply flowbox is provided.

## Revendications

1. Caisse de tête d'une machine à papier pour la fabrication d'une bande de papier à partir d'une suspension de matière, comprenant les caractéristiques suivantes :
a) la caisse de tête présente un distributeur pour distribuer la suspension de matière sur toute la largeur de travail de la machine à papier, ainsi qu'un dispositif de guidage présentant une pluralité de trous ou de canaux et un canal d'évacuation de la largeur de la machine avec une fente d'évacuation ;
b) la caisse de tête est divisée sur sa largeur vers l'avant en sections et à chaque section est acheminé un courant partiel de la suspension de matière ;
c) chaque courant partiel est formé dans un mélangeur à partir d'au moins deux courants de régulation de densité de matière différente (C_{H}, C_{L}), de sorte qu'en modifiant le débit (Q_{H}, Q_{L}) des courants de régulation, d'une part la densité de matière (C_{M}) de chaque courant partiel, et d'autre part le débit (Q_{M}) de chaque courant partiel peuvent être ajustés individuellement ;
**caractérisée en ce qu'**afin de corriger le profil transversal du grammage de la bande de papier finie, la densité de matière (C_{M}) d'un courant partiel peut être ajustée à la sortie d'un mélangeur par modification du débit (Q_{H}, Q_{L}) des courants de régulation au moyen d'un régulateur, les débits (Q_{H}, Q_{L}) des courants de régulation étant adaptés l'un à l'autre de telle sorte que le débit (Q_{M}) du courant partiel concerné reste inchangé, et/ou, afin de corriger le profil transversal de l'orientation des fibres de la bande de papier finie, le débit (Q_{M}) d'un courant partiel à la sortie d'un mélangeur peut être ajusté par modification du débit (Q_{H}, Q_{L}) des courants de régulation au moyen du régulateur en maintenant constante la densité de matière (C_{M}) du courant partiel concerné.

2. Caisse de tête selon la revendication 1, **caractérisée en ce que** les courants partiels sont guidés de manière séparée en dehors de la caisse de tête et sont réunis les uns aux autres dans la caisse de tête.

3. Caisse de tête selon la revendication 1, **caractérisée en ce que** les mélangeurs se trouvent dans la caisse de tête et pour cela, l'espace respectif d'arrivée du courant est configuré de telle sorte que les deux courants partiels se mélangent l'un à l'autre.

4. Caisse de tête selon l'une quelconque des revendications précédentes, **caractérisée en ce que** le courant partiel acheminé de chaque section forme une quantité partielle du courant total de la section et le courant résiduel est acheminé de manière conventionnelle.

5. Caisse de tête selon la revendication 4, **caractérisée en ce que** chaque courant partiel est acheminé directement à une ou plusieurs rangées de tuyaux d'une section de turbulence d'une section.

6. Caisse de tête selon la revendication 4, **caractérisée en ce que** chaque courant partiel est acheminé à un canal entre deux faisceaux tubulaires se composant par exemple de plaques perforées.

7. Caisse de tête selon la revendication 4, **caractérisée en ce qu'**il est prévu une alimentation en courants partiels dans l'espace de buse.

8. Caisse de tête selon l'une quelconque des revendications précédentes, **caractérisée en ce qu'**il est prévu une configuration sous forme de caisse de tête monocouche.

9. Caisse de tête selon l'une quelconque ou plusieurs des revendications 1 à 7, **caractérisée en ce qu'**il est prévu une configuration sous forme de caisse de tête multicouche.
